# EUROPÄISCHE PATENTSCHRIFT

(11) **EP 0 386 592 B1**
(45) Veröffentlichungstag und Bekanntmachung des Hinweises auf die Patenterteilung: **02.01.1992**
(21) Anmeldenummer: 90103822.4
(22) Anmeldetag: 27.02.1990
(51) Int. Cl.: F25B 45/00

(54) **Vorrichtung zur Entsorgung von Kühlaggregaten**
Device for evacuating cooling units
Dispositif d'évacuation pour appareils frigorifiques

(30) Priorität: 04.03.1989 DE 8902602 U
(43) Veröffentlichungstag der Anmeldung: 12.09.1990
(73) Patentinhaber: Walter GmbH, D-66693 Mettlach (DE)
(72) Erfinder: Walter, Hans-Peter, D-6642 Mettlach (DE); Walter, Alfred, D-6642 Mettlach (DE)
(74) Vertreter: Vièl, Georg, Dipl.-Ing.

(56) Entgegenhaltungen:
- DE-U- 8 708 522
- US-A- 2 281 079
- US-A- 3 698 419
- US-A- 4 747 634

## Beschreibung

Die Erfindung bezieht sich auf eine Vorrichtung zur Entsorgung von in Kühlaggregaten zum Kühlen bestimmten Medien.

Die Erzeugung tiefer Temperaturen in Kühlschränken und Tiefkühleinrichtungen erfolgt vorwiegend durch Kühlmedien, die in einem geschlossenen Leitungssystem zirkulieren und Fluorchlorkohlenwasserstoffe (FCKW) enthalten. Fluorchlorkohlenwasserstoffe sind bekanntlich für die Umwelt schädlich und tragen dazu bei, die Ozonschicht der Erdatmosphäre zu zerstören. Deshalb ist es zum Schutze der Umwelt erforderlich, daß die beim Verschrotten derartiger Kühlaggregate anfallenden, flüchtigen Fluorchlorkohlenwasserstoffe nicht in die Atmosphäre freigesetzt werden.

Beim Verschrotten eines Kühlschrankes fallen beispielsweise bis zu 200 g Fluorchlorkohlenwasserstoffe und außerdem ca. 300 g Schmieröle an, die bei der bisher üblichen Verschrottung in die Atmosphäre entwichen bzw. in den Boden gelangt sind.

Aus der Druckschrift DE-U-8708522 ist beispielsweise eine Vorrichtung zum Absaugen gasförmigen Kältemittels aus Kälteanlagen bekannt, mit der, beispielsweise zum Zwecke der Wartung, Kälteanlagen von ihrem gasförmigen Kältemittel befreit werden können. Diese Vorrichtung ist auf einzelne Kälteanlagen zugeschnitten, eine Entsorgung in industriellem Maßstab von Kälteaggregaten ist damit nicht möglich.

Aus der Druckschrift US-A-3698419 ist eine zangenartige Vorrichtung bekannt, mit der Rohre in geschlossenen Kühlkreisläufen angezapft werden können. Solche oder ähnliche Zangen werden zwar bei der Entsorgung von Kühlaggregaten benötigt, aber allein mit einer solchen Zange können Kühlaggregate nicht entsorgt werden.

Der Erfindung liegt die Aufgabe zugrunde, eine Vorrichtung zu schaffen, mit der eine umweltfreundliche und sachgemäße Entsorgung der giftigen Kühlmedien und auch der Schmieröle bei der Verschrottung von Kühlaggregaten durchgeführt werden kann

Diese Aufgabe wird erfindungsgemäß dadurch gelöst, daß die Entsorgungsvorrichtung eine Eingangs ― und eine Ausgangslaufkatze aufweist, die auf einer gemeinsamen Tragschiene waagrecht verfahrbar sind, daß jeder Laufkatze ein an einem Zugelement auf ― und abfahrbarer, mit einer Vakuumanlage verbundener Saugteller zugeordnet ist, daß unterhalb der Tragschiene ein kardanisch bewegbarer Tisch mit an die Vakuumanlage angeschlossenen Saugtellern vorgesehen ist, und daß eine Zange zum Anzapfen des Kühlkreislaufes des Kühlaggregates vorhanden ist, die zum Entfernen der zum Kühlen bestimmten Medien über ein Leitungssystem mit einem Sammelbehälter verbunden ist

Eine vorteilhafte Ausbildung der Erfindung besteht darin, daß der Tisch eine Säule und eine Tischplatte mit Saugtellern aufweist, und daß die Tischplatte über Kardangelenke allseitig drehbar gelagert und durch zwei Hydraulikzylinder betätigbar ist.

Im Rahmen der Erfindung liegt es auch, daß die Entsorgungsvorrichtung aus zwei parallel arbeitenden Entsorgungslinien mit jeweils den Merkmalen des Anspruchs 1 besteht.

Die mit der Erfindung erzielten Vorteile bestehen insbesondere darin, daß die in dem Kühlkreislauf von Kühlschränken und Tiefkühleinrichtungen befindlichen Kühlmedien ebenso wie die Schmieröle umweltfreundlich und leicht entfernt und gesammelt werden können und für eine Aufbereitung und Wiederverwendung verfügbar sind.

Ein Ausführungsbeispiel der Erfindung ist in den Zeichnungen dargestellt und wird im folgenden näher beschrieben.

Es zeigen

- Fig. 1: die Entsorgung des Kühlkreislaufes eines Kühlschrankes (schematisch),
- Fig. 2 und Fig. 3: eine erfindungsgemäße Vorrichtung in zwei Ansichten,
- Fig. 4 und Fig. 5: einen erfindungsgemäßen Tisch in zwei Ansichten.

Aus der schematischen Darstellung in Fig. 1 geht hervor, wie mit Hilfe einer Zange 10 der geschlossene Kühlkreislauf 21 eines Kühlaggregates, beispielsweise eines Kühlschrankes 22, angezapft, und das Kühlmedium über die in dem Leitungssystem 11 angeordneten Pumpe 23 in den Sammelbehälter 12 entsorgt wird. Entsprechend wird auch die Entsorgung der Schmieröle durchgeführt.

In den Fig. 2 und 3 ist die erfindungsgemäße Entsorgungsvorrichtung 1 in zwei Ansichten dargestellt. Bei dieser Vorrichtung handelt es sich um eine mobile Anlage, die aus zwei parallel arbeitenden Entsorgungslinien besteht, und die umweltschädlichen Kühlmedien wie auch die Schmieröle aus den zu verschrottenden Kühlaggregaten vor Ort entfernt.

Ohne Einschränkung kann die erfindungsgemäße Vorrichtung aber auch stationär in entsprechenden Werkhallen oder Labors untergebracht werden.

Wie aus Fig. 2 hervorgeht, sind zum Transport der zu entsorgenden Kühlaggregate eine Eingangslaufkatze 2 und eine Ausgangslaufkatze 3 verfahrbar auf einer gemeinsamen Tragschiene 4 angeordnet, deren äußere Enden bei der dargestellten mobilen Anlage nach Hochklappen der linken und rechten Seitenwände 33, 34 über die Schwenkzapfen 24, 25 seitlich auf ― und einschwenkbar sind. Jede Laufkatze 2, 3 trägt an einem Zugelement 5, beispielsweise einer Kette, einen auf ― und abfahrbaren, durch die Vakuumleitung 26 an die Vakuumanlage 6 angeschlossenen Saugteller 7. Der zu entsorgende Kühlschrank 22 in Fig. 2 wird mit Hilfe des Saugtellers 7, der sich infolge der über die Vakuumanlage 6 erzeugten Unterdrucks fest an den Kühlschrank 22 saugt, und der Eingangslaufkatze 2 angehoben und auf den im Innern der Entsorgungsvorrichtung 1 befindlichen Tisch 8 transportiert.

Als sehr vorteilhaft erweist sich bei der Entsorgung von Kühlaggregaten, daß durch die erfindungsgemäße Ausbildung des Tisches 8 die Tischplatte 14 allseitig schwenkbar gelagert ist. Wie aus Fig. 3 und der Detailzeichnung in Fig. 4 hervorgeht, läßt sich die auf der Säule 13 angeordnete Tischplatte 14 über die Kardangelenke 15, 16, 17, 18 und die Hydraulikzylinder 19, 20 in jede beliebige Lage bringen.

Zur Durchführung der Entsorgung wird der auf dem Tisch 8 abgelegte Kühlschrank 22 durch die Saugteller 9, die mit der Vakuumanlage 6 über entsprechende Vakuumleitungen 27 und Absperrventile 28 verbunden sind, auf der Tischplatte 14 festgesaugt und in die für die Entsorgung optimale Stellung gebracht.

Das bei der Entsorgung aus den Kühlaggregaten ausfließende Wasser läuft durch einen den Fußboden bildenden Rost 29 in Wasserauffangwannen 30, 31 und wird im Wassersammelbehälter 32 aufgefangen.

An kälteren Tagen sorgt eine Heizungsanlage 35 mit einziehbarem Kamin 36 für entsprechende Arbeitstemperaturen in der mobilen Entsorgungsvorrichtung 1, die außerdem noch durch an den ausgeklappten Seitenwänden 33, 34 umlaufend angebrachte Planen gegen Witterungseinflüsse geschützt werden kann.

Die mobile Entsorgungsvorrichtung 1 besitzt eine eigene Energieversorgung 25, die, wie in Fig. 3 dargestellt, außen an der Entsorgungsvorrichtung 1 angebracht ist, oder aber auch in einem Nachläufer installiert sein kann.

## Patentansprüche

1. Vorrichtung zur Entsorgung von in Kühlaggregaten zum Kühlen bestimmten Medien, dadurch **gekennzeichnet,** daß die Entsorgungsvorrichtung (1) eine Eingangs ― und eine Ausgangslaufkatze (2, 3) aufweist, die auf einer gemeinsamen Tragschiene (4) waagrecht verfahrbar sind, daß jeder Laufkatze (2, 3) ein an einem Zugelement (5) auf ― und abfahrbarer, mit einer Vakuumanlage (6) verbundener Saugteller (7) zugeordnet ist, daß unterhalb der Tragschiene (4) ein kardanisch bewegbarer Tisch (8) mit an die Vakuumanlage (6) angeschlossenen Saugtellern (9) vorgesehen ist, und daß eine Zange (10) zum Anzapfen des Kühlkreislaufes des Kühlaggregates vorhanden ist, die zum Entfernen der zum Kühlen bestimmten Medien über ein Leitungssystem (11) mit einem Sammelbehälter (12) verbunden ist.

2. Vorrichtung nach Anspruch 1, dadurch **gekennzeichnet,** daß der Tisch (8) eine Säule (13) und eine Tischplatte (14) mit Saugtellern (9) aufweist, und daß die Tischplatte (14) über Kardangelenke (15, 16, 17, 18) allseitig drehbar gelagert und durch zwei Hydraulikzylinder (19, 20) betätigbar ist.

3. Vorrichtung nach Anspruch 1, dadurch **gekennzeichnet,** daß die Entsorgungsvorrichtung (1) aus zwei parallel arbeitenden Entsorgungslinien mit jeweils den Merkmalen des Anspruchs 1 besteht.

## Claims

1. Device for evacuating media intended for cooling in cooling units, characterised in that the evacuation device (1) has an entry crab (2) and an exit crab (3), which can be moved horizontally on a common supporting rail (4), in that each crab (2, 3) is allocated a suction cup (7) which can be raised and lowered on a tie element (5) and is connected to a vacuum installation (6), in that a cardanically movable table (8) having suction cups (9) connected to the vacuum installation (6) is provided below the supporting rail (4), and in that a pincer (10) for tapping the cooling circuit of the cool-ing unit is present which, to remove the media intended for cooling, is connected via a line system (11) to a collecting container (12).

2. Device according to Claim 1, characterised in that the table (8) has a column (13) and a table plate (14) with suction cups (9), and in that the table plate (14) is mounted so as to be rotatable in all directions via cardan joints (15, 16, 17, 18) and is actuable by two hydraulic cylinders (19, 20).

3. Device according to Claim 1, characterised in that the evacuating device (1) comprises two evacuating lines operating in parallel and each having the features of Claim 1.

## Revendications

1. Dispositif d'évacuation de fluides destinés au refroidissement dans des groupes frigorifiques, caractérisé en ce que le dispositif d'évacuation (1) comporte des chariots roulants d'entrée et de sortie (2, 3) qui sont mobiles horizontalement sur un rail support (4) commun, en ce que, à chaque chariot roulant (2, 3) est associée une ventouse (7) pouvant se soulever et s'abaisser sur un élément de traction (5) et reliée à une installation à vide (6), en ce que, en-dessous du rail support (4), est prévue une table (8) mobile à la cardan et ayant des ventouses (9) raccordées à l'installation à vide (6) et en ce qu'il est prévu, dans le circuit de refroidissement du groupe frigorifique, une pince (10) de soutirage qui communique, pour éliminer les fluides destinés au refroidissement, avec un réservoir (12) par un système de canalisation (11).

2. Dispositif selon la revendication 1, caractérisé en ce que la table (8) comporte une colonne (13) et un plateau de table (14) avec des ventouses (9), et en ce que le plateau de table (14) est monté tournant de tous côtés par des articulations à la cardan (15, 16, 17, 18) et peut être manoeuvré par deux vérins hydrauliques (19, 20).

3. Dispositif suivant la revendication 1, caractérisé en ce que le dispositif d'évacuation (1) est constitué de deux lignes d'évacuation fonctionnant en parallèle et ayant chacune les caractéristiques de la revendication 1.
